# EUROPÄISCHE PATENTANMELDUNG

(11) **EP 0 922 815 A2**
(43) Veröffentlichungstag der Anmeldung: **16.06.1999**
(21) Anmeldenummer: 98118234.8
(22) Anmeldetag: 25.09.1998
(51) Int. Cl.: E04B 2/06, E04C 1/39

(54) **Betonformteil**

(30) Priorität: 10.12.1997 DE 29721856 U
(71) Anmelder: Koch Gmbh & Co. Kieswerk und Transporte, 72555 Metzingen (DE)
(72) Erfinder: Koch, Rainer Gerhard, 72555 Metzingen (DE)
(74) Vertreter: Laufhütte, Dieter, Dr.-Ing.

(57) **Zusammenfassung**

Die Erfindung betrifft ein Betonformteil (10), insbesondere zur Errichtung von Trennwänden und tragenden Mauerteilen, mit wenigstens einer durchgehenden Bohrung (20) mit Auflage zur Aufnahme und Lagerung eines Befestigungselementes, vorzugsweise einer Schraube (60) und mit wenigstens einem Fixierungselement (30) zur Fixierung des Befestigungselementes (30). Erfindungsgemäß sind die durchgehende Bohrung (20) und das Fixierungselement (30) derart angeordnet, daß im bestimmungsgemäß aufeinandergesetzten Zustand der Betonformteile (10,10') die Bohrung (20) eines Betonformteils (10') mit dem Fixierungselement (30) eines angrenzenden Betonformteils (10) fluchtet. Erfindungsgemäß weist das Betonformteil eine oder mehrere an der Unter- oder Oberseite angeordnete Ausnehmungen (40) auf und wenigstens einen sich auf der anderen Seite des Betonformteils erstreckenden Vorsprung (50), wobei der Vorsprung (50) eines Betonformteils (10) in der Ausnehmung (40) eines angrenzenden Betonformteils (10') aufnehmbar ist.

## Beschreibung

Die vorliegende Erfindung betrifft ein Betonformteil, insbesondere zur Errichtung von Trennwänden und tragenden Mauerteilen.

Derartige Trennwände und tragende Mauerteile werden benötigt, um abgegrenzte Bereiche zur Lagerung beispielsweise von Schüttgütern oder Reststoffen zu schaffen. Bekannte Wandungen, die den dabei auftretenden Belastungen standhalten, werden in der üblichen Weise gemauert und weisen dementsprechend den Nachteil auf, daß ein Versetzen der Wandungen bzw. deren Umbau oder Demontage nicht zerstörungsfrei möglich ist.

Es ist daher die Aufgabe der vorliegenden Erfindung, ein Betonformteil zu schaffen, das eine einfache Montage und Demontage von stabilen und belastbaren Trennwänden und tragenden Mauerteilen gestattet.

Diese Aufgabe wird erfindungsgemäß durch ein Betonformteil gelöst, das wenigstens eine durchgehende Bohrung mit Auflage zur Aufnahme und Lagerung eines Befestigungselementes, vorzugsweise einer Schraube, wenigstens ein Fixierungselement zur Fixierung des Befestigungselementes, wobei die durchgehende Bohrung und das Fixierungselement derart angeordnet sind, daß im bestimmungsgemäß aufeinandergesetzten Zustand der Betonformteile die Bohrung eines Betonformteils mit dem Fixierungselement eines angrenzenden Betonformteils fluchtet, sowie eine oder mehrere an der Unter- oder Oberseite des Betonformteils angeordnete Ausnehmungen und wenigstens einen sich auf der anderen Seite des Betonformteils erstreckenden Vorsprung aufweist, wobei der Vorsprung eines Betonformteils in der Ausnehmung eines angrenzenden Betonformteils aufnehmbar ist. Die durch die Bohrungen geführten sowie in den Fixierungselementen aufgenommenen Befestigungsmittel, insbesondere Schrauben, bewirken eine sichere Verbindung der Betonformteile untereinander wie auch eine Fixierung der untersten Schicht der Betonformteile bzw. der zu errichtenden Wandung beispielsweise auf einer Fundamentplatte. Werden als Befestigungsmittel Schrauben verwendet, liegen diese mit dem Schraubenkopf erfindungsgemäß an der in der Bohrung befindlichen Auflage an, wobei die Auflage als kraftübertragendes Gegenlager dient und die Schraube formschlüssig fixiert. Die Schraube wird in dem mit der Bohrung fluchtenden Fixierungselement eines angrenzenden Betonformteils fixiert. Die Vorsprünge und Ausnehmungen der Betonformteile verhindern wirksam das Verschieben der aufeinandergesetzten Betonformteile gegeneinander und erleichtern die exakte Positionierung der Betonformsteine während der Montage. Die erfindungsgemäßen Betonformteile ermöglichen auch die Fertigung hoher Trennwände oder tragender Mauerteile, ohne daß sich dabei Probleme hinsichtlich deren Stabilität oder Tragfähigkeit ergeben.

Das Fixierungselement kann eine Gewindehülse, eine Gewindeplatte oder eine Ankerplatte umfassen.

Besonders vorteilhaft ist es, wenn in beiden Randbereichen in Längsrichtung des Betonformteils im Wechsel Fixierungselemente und Bohrungen angeordnet sind. Eine derartige Verankerung in den Randbereichen bewirkt, daß die Ankerzugkräfte nahe der Außenseite der Betonformteile wirken und somit minimiert werden.

In weiterer Ausgestaltung der Erfindung ist vorgesehen, daß in Querrichtung des Betonformteils jeweils ein Fixierungselement und eine Bohrung angeordnet sind. Werden diese jeweils im Wechsel angeordnet, ergibt sich die Verbindung der aufeinandergesetzten Schichten der Betonformteile in Form einer Pilgerschritt-Anordnung.

Das Betonformteil kann zum Zwecke des Übergangs auf eine andere Wandbreite eine sich in Höhe des Betonformteils ändernde Breite aufweisen. Somit wird es möglich, beispielsweise im Bereich hoher Belastungen der Wand breite Betonformteile einzusetzen und die sich daran anschließenden Bereiche mit einer entsprechend geringeren Breite auszuführen. Dazu kann das Betonformteil in einer oder beiden Außenseiten eine Stufe aufweisen oder entsprechend abgeschrägte Außenseite aufweisen.

Gemäß einer bevorzugten Ausgestaltung der vorliegenden Erfindung umfaßt die Auflage zur Lagerung eines Befestigungselementes, vorzugsweise einer Schraube, einen sich in der Bohrung erstreckenden Vorsprung.

Die Auflage zur Lagerung eines Befestigungselementes, vorzugsweise einer Schraube, kann eine in der Bohrung aufnehmbare Platte mit Axialbohrung umfassen. Bei der Montage der Betonformteile wird die Schraube durch die Bohrung geführt und durch die Platte formschlüssig fixiert.

Die vorliegende Erfindung betrifft ferner ein Betonformteil, insbesondere zur Errichtung von Trennwänden und tragenden Mauerteilen, das wenigstens eine Bohrung zur Aufnahme einer Verankerungsvorrichtung, wenigstens eine Verankerungsvorrichtung, die in die Bohrungen zweier oder mehrerer zu verbindender Betonformteile einführbar ist und die einen Bolzen oder lösbar oder unlösbar mit der Verankerungsvorrichtung verbindbare Vorsprünge, Bolzen oder Dübel umfaßt, sowie eine oder mehrere an der Unter- oder Oberseite des Betonformteils angeordnete Ausnehmungen und wenigstens einen sich auf der anderen Seite des Betonformteils erstreckenden Vorsprung aufweist, wobei der Vorsprung eines Betonformteils in der Ausnehmung eines angrenzenden Betonformteils aufnehmbar ist. Auf diese Weise wird sichergestellt, daß die aufeinandergefügten Betonformteile formschlüssig fixiert werden und ein Verschieben der Betonformteile durch die erfindungsgemäßen Vorsprünge bzw. Ausnehmungen wirksam verhindert wird.

In den Bohrungen der Betonformteile kann ein Rohr angeordnet sein.

Besonders vorteilhaft ist es, wenn die Bohrungen zweier angrenzender Betonformteile im bestimmungsgemäß aufeinandergesetzten Zustand miteinander fluchten und die Verankerungsvorrichtung einen Bolzen umfaßt, der in die miteinander fluchtenden Bohrungen einführbar ist.

Dabei kann die Bohrung eines der zu verbindenden Betonformteile die Bohrung der Aufhängeöse des Betonformteils darstellen.

Die Verankerungsvorrichtung kann eine Flachstahllasche umfassen, die wenigstens eine Bohrung zur Durchführung eines Bolzens, Dübels oder Verbundankers aufweist.

In weiterer Ausgestaltung der Erfindung ist vorgesehen, daß die Verankerungsvorrichtung eine Flachstahllasche umfaßt, die einen mit der Flachstahllasche unlösbar verbundenen Bolzen aufweist.

Weitere Einzelheiten und Vorteile der vorliegenden Erfindung werden anhand eines in der Zeichnung dargestellten Ausführungsbeispiels näher erläutert. Es zeigen
- Fig. 1:: eine Darstellung eines erfindungsgemäßen Betonformteils in Seitenansicht, Draufsicht sowie eine Schnittansicht,
- Fig. 2:: eine Darstellung unterschiedlicher erfindungsgemäßer Betonformteile mit variabler Breite in Seitenansicht, Draufsicht und in stirnseitiger Ansicht,
- Fig. 3:: eine Darstellung unterschiedlicher Ausbildungen der Stirnseite der erfindungsgemäßen Betonformteile,
- Fig. 4:: eine Darstellung eines den oberen Abschluß bildenden Formsteins in Seitenansicht, Draufsicht und stirnseitiger Ansicht,
- Fig. 5:: eine perspektivische Darstellung eines Teils eines Mauerwerks mit aufeinandergesetzen erfindungsgemäßen Betonformteilen und Fundamentplatte,
- Fig. 6:: eine Darstellung unterschiedlicher Fundamentplatten in Draufsicht mit Schnittansicht,
- Fig. 7:: eine Darstellung der Bodenbefestigung des Betonformteils in unterschiedlichen Ausführungen in Draufsicht sowie eine Schnittansicht,
- Fig. 8:: eine Detaildarstellung der Verbindung zweier angrenzender erfindungsgemäßer Betonformteile,
- Fig. 9:: eine Detaildarstellung einer Verankerungsvorrichtung mit zwei Gewindebolzen,
- Fig. 10:: eine Darstellung gemäß Fig. 9 mit eingeschweißtem Bolzen und
- Fig. 11:: eine Detaildarstellung der Verbindung zweier Betonformteile mit Schubbolzen.

Fig. 1A - Fig. 1C zeigen das erfindungsgemäße Betonformteil 10 in einer Seitenansicht (Fig. 1A), einer Draufsicht (Fig. 1B) sowie in einer Schnittdarstellung (Fig. 1C) gemäß Linie A-A nach Fig. 1B. Das Betonformteil weist in beiden Außenbereichen Bohrungen 20 sowie auf seiner Oberseite als Gewindehülsen ausgestaltete Fixierungselemente 30 auf. Die Bohrungen 20 erstrecken sich erfindungsgemäß über die gesamte Höhe des Betonformteils 10. Wie Fig. 1B zeigt, sind die Bohrungen 20 und die Fixierungselemente 30 im Wechsel angeordnet, wobei sich jeweils eine Bohrung 20 und ein Fixierungselement 30 gegenüberliegen. In Fig. 1C ist eine Schnittdarstellung gemäß der Linie A-A in Fig. 1B dargestellt. Hier erkennbar ist die Anordnung der Bohrung 20 mit Auflage 22 sowie die Position des Fixierungselementes 30. Die Bohrungen 20 bzw. die Fixierungselemente 30 dienen zur stabilen und sicheren Verankerung der Betonformteile 10 untereinander. Dazu wird in die Bohrung 20 ein Befestigungselement, vorzugsweise eine Schraube, eingeführt, und mit einem in einem darunter angeordneten Betonformteil befindlichen Fixierungselement 30, vorzugsweise einer Gewindehülse, verschraubt. Im montierten Zustand liegt die Schraube dabei mit ihrem Schraubenkopf an der Auflage 22 an, die beispielsweise in die Bohrung 20 einbetoniert sein kann.

Die aus Fig. 1B deutlich werdende Pilgerschrittanordnung ermöglicht eine stabile Verbindung der Betonformteile 10 untereinander sowie mit einem Fundament oder auch mit einem Abdeckteil. Ein Vorteil einer derartigen Anordnung ist es, daß die Ankerzugkräfte im Bereich der Außenseite der Betonformteile 10 wirken und auf diese Weise entsprechend minimiert werden.

Auf der Oberseite des Betonformteils 10 erstrecken sich gemäß dem vorliegenden Ausführungsbeispiel vier kreuzförmige Vorsprünge 50, die im Sinne einer Nut-Federverbindung in entsprechenden Ausnehmungen 40 auf der Unterseite eines angrenzenden Betonformteils aufnehmbar sind. Dieses Kreuznutprinzip ermöglicht in besonders einfacher Weise die Einbindung einer Trennwand in eine Rückwand und verhindert wirksam ein Verschieben der aufeinandergesetzten Betonformteile gegeneinander. In dem Vorsprung 50 befindet sich die Bohrung 52, die zur Aufnahme eines Aufhänge- oder Transportankers dient. Wie Fig. 1B zeigt, befinden sich derartige Bohrungen 52 vorteilhaft nur in den am Rand befindlichen Vorsprüngen 50.

Fig. 1 zeigt ferner, daß sich auf der Unterseite der Betonformteile 10 eine Nut 42 erstreckt, die die Ausnehmungen 40 miteinander verbindet.

In Fig. 2 sind Betonformteile 10 mit variabler Breite dargestellt, die eingesetzt werden, um den Übergang auf andere Wandbreiten im Bereich von Trenn-, Rück- und Außenwänden durchzuführen. Typische Wandbreiten sind 60 cm im unteren und 40 cm im oberen Wandbereich. Die als Adapter dienenden Betonformteile 10 gemäß Fig. 2 weisen erfindungsgemäß Bohrungen 20 mit Auflagen 22 sowie als Gewindehülsen ausgebildete Fixierungselemente 30 auf. Dabei ist der Abstand der Bohrungen 20 und der Fixierungselemente 30 auf die jeweils angrenzenden Betonformteile des breiteren und des dünneren Wandabschnitts abgestimmt. Auf der Oberseite befinden sich Vorsprünge 50 und auf der Unterseite eine nutartige Aussparung 42, die Ausnehmungen 40 miteinander verbindet.

Fig. 2A bis Fig. 2C zeigt den als Adapter dienenden Betonformstein 10 mit zwei schräg verlaufenden Außenseiten in einer Seitenansicht (Fig. 2A), einer Draufsicht (Fig. 2B) sowie in einer stirnseitigen Ansicht (Fig. 2C). Das Ausführungsbeispiel gemäß Fig. 2D und Fig. 2E zeigt einen Betonformstein 10 mit einer senkrecht verlaufenden und einer abgeschrägten Außenseite, wobei Fig. 2D eine Ansicht der Stirnseite und Fig. 2E eine Teildraufsicht darstellen. Der Betonformstein 10 gemäß Fig. 2A bis Fig. 2C dient vorzugsweise als Adapter bei Trennwänden, während die nur einseitige Abschrägung bei Rück- und Außenwänden eingesetzt wird.

In Fig. 3 sind mögliche Ausbildungen der Stirnseiten der Betonformteile 10 dargestellt. Derartige Formen sind in den Varianten Nut-Nut (Fig. 3A), Nut-Feder (Fig. 3B) und Feder-Feder (Fig. 3C) möglich. Fig. 3D zeigt weitere mögliche Ausgestaltungen.

In Fig. 4 ist ein Abschlußstein 10' dargestellt, der als oberste Lage einer aus den erfindungsgemäßen Betonformteilen erstellten Wand dient und dabei die unerwünschte Ablagerung von Schüttgütern wirksam verhindert, wenn die Anschütthöhe die Wandoberkante überschreitet, bzw. mit Baggern oder dergleichen von oben befüllt wird. Die Bohrungen 20' mit Auflage 22*'* dienen zur Verbindung des Abschlußsteins 10' mit der obersten Schicht der Betonformteile der Wandung.

Auf der Unterseite der Abschlußsteine 10' befindet sich eine nutförmige Aussparung 42 sowie Ausnehmungen 40. Fig. 4A und Fig. 4B zeigen den Abschlußstein 10' mit parallelen Stirnseiten, während Fig. 4C und 4D eine entsprechend abgeschrägte Ausführung für einen rechtwinkligen Anschluß darstellen. Fig. 4E zeigt eine Ansicht der Stirnseite des Abschlußsteins 10'.

In Fig. 5 ist eine perspektivische Darstellung der bestimmungsgemäß aufeinandergesetzten Betonformteile 10, 10' dargestellt. Hier gezeigt sind drei Schichten von Betonformteilen, die untereinander mittels der Bohrungen 20, der Auflagen, der Fixierungselemente 30 sowie eines nicht dargestellten Befestigungselementes miteinander verbindbar sind. Im montierten Zustand greifen die Vorsprünge 50 eines Betonformsteins 10 in die Ausnehmungen 40 des darüber angeordneten Betonformsteins 10*'* ein.

Die unterste Schicht der Betonformsteine ist mit einer Fundamentplatte 400 verankert, wobei die Befestigungselemente mit entsprechenden in der Fundamentplatte 400 befindlichen Fixierungselementen 402 oder Verankerungen verbindbar sind.

In Fig. 6A und Fig. 6B sind Draufsichten zweier Fundamentplatten 400 dargestellt. Zur Aufnahme der Schraube 60 (s. Fig. 6C) sind in den Fundamentplatten 400 Fixierungselemente 402 oder gleichwirkende Verankerungen angeordnet. Diese sind mittels der Baustahl-Querstäbe 404 in der Fundamentplatte 400 gesichert. Fig. 6C zeigt eine Schnittdarstellung gemäß der Linie A-A in Fig. 6A und verdeutlicht, daß ferner eine Bodenbefestigung 410 vorgesehen ist, die mittels eines Stahldübels oder Verbundankers 416 in der Fundamentplatte 400 fixiert ist. Die Bodenbefestigung 410 bewirkt, daß ein Verschieben der Betonformteile 10 relativ zur Fundamentplatte 400 verhindert wird, wodurch die Befestigungsmittel laststeigernd ausschließlich auf Zug beansprucht werden.

Die Verbindung eines Betonformteils 10 mit der Fundamentplatte 400 wird durch die Schraube 60 bewirkt, die auf der Auflage 22 anliegt und in die Gewindehülse 402 der Fundamentplatte 400 eingeschraubt ist. Ein Verschieben in Querrichtung wird durch die Bodenbefestigung 410 verhindert, die in der nutförmigen Aussparung 42 des Betonformteils 10 aufgenommen ist.

In Fig. 7 ist eine Detaildarstellung der Bodenbefestigung 410 dargestellt. Fig. 7A und Fig. 7B zeigen Draufsichten auf die Bodenbefestigung 410 in unterschiedlichen Ausführungen. Die Variante zur Anordnung unter Stoßfugen besitzt drei Bohrungen 412 für Dübel oder geeignete Verankerungen, die Variante für den Wandanfang bzw. das Wandende zwei Bohrungen 412. In der Regel werden jedoch nur zwei bzw. eine Bohrung zur Verankerung benötigt. Gegebenenfalls kann bei Fehlbohrungen, die durch die Bewährung bedingt sein können, die jeweils überzählige Bohrung 412 verwendet werden. Fig. 7C zeigt eine Schnittdarstellung gemäß Linie A-A in Fig. 7A und verdeutlicht, daß die Bodenbefestigung 410 Verstärkungsrippen 414 aufweist, die vorzugsweise jeweils gegenüberliegend von den Bohrungen 412 angeordnet sind.

Fig. 8 zeigt eine Detaildarstellung der Verbindung zweier erfindungsgemäßer Betonformsteine 10, 10'. Durch die Bohrung 20 des oberen Betonformteils 10' wird die Schraube 60 geführt, die in ihrem unteren Bereich mit dem beispielsweise als Gewindehülse ausgeführten Fixierungselement 30 des angrenzenden Betonformteils 10 verschraubt ist. Der Schraubenkopf der Schraube 60 wird auf einer Scheibe 224 abgestützt, die ihrerseits durch die Auflage 22 gehalten wird. Die Auflage 22 besteht gemäß dem vorliegenden Ausführungsbeispiel aus dem in der Bohrung 20 befindlichen Vorsprung 24 sowie aus der Platte 220, die auf dem Vorsprung 24 angeordnet ist und in das Betonformteil einbetoniert sein kann.

Das Fixierungselement 30 wird durch den Baustahlbügel 12 gesichert. Anstelle einer Gewindehülse als Fixierungselement kann auch ein beliebiges anderes gleichwirkendes Verankerungselement verwendet werden.

In Fig. 9 ist eine alternative Möglichkeit zur Fixierung zweier angrenzender Betonformteile 10, 10' dargestellt. Beide Betonformteile 10, 10' weisen Bohrungen 100, 100' auf, in denen Rohre 102, 102' aufgenommen sind. Die Rohre 102, 102' können in die Bohrungen 100, 100' einbetoniert werden und zusätzlich mit den Baustahlträgern 12 verschweißt werden.

Die Verankerungsvorrichtung zur Verbindung der Betonformteile 10, 10' umfaßt gemäß dem Ausführungsbeispiel nach Fig. 9 die Bolzen 320, sowie die Flachstahllasche 300. Diese weist in ihren Endbereichen Langlöcher zur Aufnahme der Bolzen 320 auf. Die Muttern 305 werden gegen Zahnscheiben 307 angezogen, die in formschlüssiger Verbindung mit der auf der Laschenoberseite befindlichen Verzahnung stehen. Durch eine derartige Anordnung wird erreicht, daß aufgrund der Langlöcher Toleranzen ausgleichbar sind und dennoch durch die Verzahnung zwischen Oberseite der Flachstahllasche 300 und den Zahnscheiben 307 eine spielfreie Lastübertragung von Bolzen zu Bolzen gewährleistet ist. Die Verankerungsvorrichtung ist gemäß dem vorliegenden Ausführungsbeispiel in der Aussparung 309 der Betonformteile 10, 10*'* angeordnet.

Fig. 10 zeigt eine Ausführungsform, bei der eine vorgefertigte Flachstahllasche 300 mit eingeschweißtem Bolzen 340 eingesetzt wird. Dieser ist in dem einbetonierten Rohr 102' aufgenommen, das mit dem Baustahlträger 12 verschweißt ist. Die Kraftübertragung wird in diesem Ausführungsbeispiel derart gewährleistet, daß die Flachstahllasche 300 in ihrem unteren Ende eine Bohrung 301 aufweist, durch die als Schablone mit einem Bohrgerät paßgenau das Dübelloch in das untere Betonformteil 10 gebohrt werden kann. In dieses wird schließlich der Dübel 330 eingeführt. Auf diese Weise ist eine Kraftübertragung auch bei unterschiedlichen Maßen der Lagerfugen problemlos möglich. Die Verankerungsvorrichtung ist auch gemäß dem Ausführungsbeispiel nach Fig. 10 in der Aussparung 309 der Betonformteile 10, 10*'* angeordnet.

In Fig. 11 ist ein Ausführungsbeispiel dargestellt, bei dem die Verankerung der beiden Betonformteile 10, 10' mittels eines Bolzens 310 durchgeführt wird. Dieser wird in die Rohre 102, 102' eingeführt, die ihrerseits einbetoniert und mit den Baustahlträgern 12 verschweißt sind. Nach dem Zusammenfügen der Betonformteile 10, 10' fluchten die Bohrungen 100, 100' bzw. die entsprechenden Rohre 102, 102', so daß der Schubbolzen 310 problemlos eingeführt werden kann und eine sichere Kraftübertragung gewährleistet. Gemäß dem Ausführungsbeispiel nach Fig. 11 ist der Schubbolzen in einer Position dargestellt, in der dieser teilweise in dem Rohr 102*'* der Unterseite des Betonformteils 10*'* und teilweise in dem Rohr 102 der Aufhängeöse des unteren Betonformteils 10 eingeführt ist. Die Rohre 102, 102*'* sind mit dem Baustahlträger 12 verschweißt. Der Schubbolzen 310 kann das Rohr 102 der Aufhängung vollständig durchdringen und somit die gegenüberliegende Außenseite der Betonformteile 10, 10*'* verankern. Ebenso ist es möglich, daß ein zweiter Bolzen von der Gegenseite eingesteckt wird.

## Patentansprüche

1. Betonformteil (10), insbesondere zur Errichtung von Trennwänden und tragenden Mauerteilen, mit wenigstens einer durchgehenden Bohrung (20) mit Auflage (22) zur Aufnahme und Lagerung eines Befestigungselementes, vorzugsweise einer Schraube (60),
mit wenigstens einem Fixierungselement (30) zur Fixierung des Befestigungselementes (30), wobei die durchgehende Bohrung (20) und das Fixierungselement (30) derart angeordnet sind, daß im bestimmungsgemäß aufeinandergesetzten Zustand der Betonformteile (10, 10*'*) die Bohrung (20) eines Betonformteils (10') mit dem Fixierungselement (30) eines angrenzenden Betonformteils (10) fluchtet,
sowie mit einer oder mehreren an der Unter- oder Oberseite des Betonformteils (10') angeordneten Ausnehmungen (40) und wenigstens einem sich auf der anderen Seite des Betonformteils erstreckenden Vorsprung (50), wobei der Vorsprung (50) eines Betonformteils (10) in der Ausnehmung (40) eines angrenzenden Betonformteils (10') aufnehmbar ist.

2. Betonformteil nach Anspruch 1, dadurch gekennzeichnet, daß das Fixierungselement eine Gewindehülse, eine Gewindeplatte oder eine Ankerplatte umfaßt.

3. Betonformteil (10) nach Anspruch 1 oder 2, dadurch gekennzeichnet, daß in beiden Randbereichen in Längsrichtung des Betonformteils (10) im Wechsel Fixierungselemente (30) und Bohrungen (20) angeordnet sind.

4. Betonformteil (10) nach einem oder mehreren der Ansprüche 1 bis 3, dadurch gekennzeichnet, daß in Querrichtung des Betonformteils (10) jeweils ein Fixierungselement (30) und eine Bohrung (20) angeordnet sind.

5. Betonformteil (10) nach einem oder mehreren der Ansprüche 1 bis 4, dadurch gekennzeichnet, daß das Betonformteil (10) zum Zwecke des Übergangs auf eine andere Wandbreite eine sich in Höhe des Betonformteils (10) ändernde Breite aufweist.

6. Betonformteil (10) nach einem oder mehreren der Ansprüche 1 bis 5, dadurch gekennzeichnet, daß die Auflage (22) zur Lagerung eines Befestigungselementes, vorzugsweise einer Schraube (60), einen sich in der Bohrung (20) erstreckenden Vorsprung (24) umfaßt.

7. Betonformteil (10) nach einem oder mehreren der Ansprüche 1 bis 6, dadurch gekennzeichnet, daß die Auflage (22) zur Lagerung eines Befestigungselementes, vorzugsweise einer Schraube (60), eine in der Bohrung (20) aufnehmbare Platte (220) mit Axialbohrung (222) umfaßt.

8. Betonformteil (10), insbesondere zur Errichtung von Trennwänden und tragenden Mauerteilen, mit wenigstens einer Bohrung (100, 100') zur Aufnahme einer Verankerungsvorrichtung,
mit wenigstens einer Verankerungsvorrichtung, die in die Bohrungen (100, 100') zweier oder mehrerer zu verbindender Betonformteile (10, 10') einführbar ist und die einen Bolzen (310) oder lösbar oder unlösbar mit der Verankerungsvorrichtung verbindbare Vorsprünge, Bolzen (320) oder Dübel (330) umfaßt,
sowie mit einer oder mehreren an der Unter- oder Oberseite des Betonformteils (10') angeordneten Ausnehmungen (40) und wenistens einem sich auf der anderen Seite des Betonformteils erstreckenden Vorsprung (50), wobei der Vorsprung (50) eines Betonformteils (10) in der Ausnehmung (40) eines angrenzenden Betonformteils (10') aufnehmbar ist.

9. Betonformteil (10) nach Anspruch 8, dadurch gekennzeichnet, daß in den Bohrungen (100, 100') ein Rohr (102, 102') angeordnet ist.

10. Betonformteil (10) nach Anspruch 8 oder 9, dadurch gekennzeichnet, daß die Bohrungen (100, 100') zweier angrenzender Betonformteile (10, 10') im bestimmungsgemäß aufeinandergesetzten Zustand miteinander fluchten und daß die Verankerungsvorrichtung einen Bolzen (310) umfaßt, der in die miteinander fluchtenden Bohrungen (100, 100') einführbar ist.

11. Betonformteil nach Anspruch 10, dadurch gekennzeichnet, daß die Bohrung eines der zu verbindenden Betonformteile (10) die Bohrung der Aufhängeöse des Betonformteils (10) darstellt.

12. Betonformteil (10) nach einem oder mehreren der Ansprüche 8 bis 11, dadurch gekennzeichnet, daß die Verankerungsvorrichtung eine Flachstahllasche (300) umfaßt, die wenigstens eine Bohrung zur Durchführung eines Bolzens (320), Dübels (330) oder Verbundankers aufweist.

13. Betonformteil nach einem oder mehreren der Ansprüche 8-12, dadurch gekennzeichnet, daß die Verankerungsvorrichtung eine Flachstahllasche (300) umfaßt, die einen mit der Flachstahllasche unlösbar verbundenen Bolzen (340) aufweist.
